# EUROPÄISCHE PATENTANMELDUNG

(11) **EP 0 695 913 A1**
(43) Veröffentlichungstag der Anmeldung: **07.02.1996**
(21) Anmeldenummer: 95112065.8
(22) Anmeldetag: 01.08.1995
(51) Int. Cl.: F24C 7/06

(54) **Ofenmuffel für einen Back- und Bratofen**

(30) Priorität: 04.08.1994 DE 9412596 U
(71) Anmelder: AEG Hausgeräte GmbH, D-90429 Nürnberg (DE)
(72) Erfinder: Stahlmann, Rolf, Dipl.-Ing., D-91126 Schwabach (DE); Schwalme, Georg, Dipl.-Ing., D-91413 Neustadt (DE); Schöwe, Alfred, D-97215 Simmershofen (DE)
(74) Vertreter: Kuhn, Rudolf, Ing. (grad)

(57) **Zusammenfassung**

Ofenmuffel (1) für einen Back- und Brtofen mit mindestems einem im Backraum (5) der Ofenmuffel angeordneten Strahlungsheizkörper (4 bzw. 14). Um den bzw. die Ofenmuffel-Strahlungsheizkörper (4; 14) durch Fett- und Fleischspritzer zu schützen und andererseits das Reinigen des Back- und Bratraumes (5) zu erleichtern, ist der bzw. sind die Strahlungsheizkörper (4, 14) gegenüber dem Back- und Bratraum (5) durch eine herausnehmbare oder abnehmbare Schtuzplatte (6, 16) vorzugsweise aus Glas oder Glaskeramik abgedeckt.

## Beschreibung

Die Erfindung betrifft eine Ofenmuffel für einen Back- und Bratofen nach dem Oberbegriff der Patentansprüche 1 bzw. 2.

Ofenmuffeln dieser Art sind allgmein bekannt. Bei solchen Ofenmuffeln ist die manuelle Reinigung der Muffeldecke oder des Muffelbodens durch den davor befindlichen Strahlungsheizkörper erheblich erschwert bzw. praktisch nicht durchführbar. Bei einer anderen bekannten Backofenmuffel (DE 37 18 823 C2), deren Deckenwandung aus einer Glaskeramikplatte besteht, gegen die von außen eine Strahlungsheizkörpereinheit in Anlage gebracht ist, läßt sich die Muffeldecke wohl manuell reinigen, jedoch erfordert hier die Backofenmuffel eine von den üblichen Muffeln abweichende spezielle konstruktive Ausgestaltung, was aber zu einer entsprechenden Verteuerung einer solchen Muffel führt. Auch die Strahlungsheizkörpereinheit ist eine speziell für diesen Zweck ausgebildete Montageeinheit und auch nur dafür geeignet. Die Montage dieser Einheit erfordert ebenfalls einen gewissen Aufwand, der sich verteuernd auf das Endprodukt auswirkt.

Aufgabe der Erfindung ist es, mit einfachen und preiswerten Mitteln eine Ofenmuffel so weiterzubilden, daß einerseits die Ofenmuffel-Strahlungsheizkörper durch eine direkte Beaufschlagung von Fett- und Fleischspritzer geschützt und andererseits das Reinigen des Back- und Bratraumes insgesamt erleichtert wird.

Die Lösung dieser Aufgabe gemäß der Erfindung ist dem kennzeichnenden Teil des Patentanspruchs 1 bzw. 2 zu entnehmen.
Vorteilhafte weitere Ausgestaltungen des Gegenstands der Erfindung sind in den Unteransprüchen angegeben.

Die vor dem bzw. den Strahlungsheizkörpern angeordnete Schutzplatte schafft einen glatten Begrenzungsabschluß für den Back- und Bratraum. Dadurch, daß die jeweilige Schutzplatte kein fester Bestandteil der Ofenmuffel ist, kann diese herausgenommen und außerhalb der Ofenmuffel gereinigt werden. Die Schutzplatte besteht zweckmäßig aus Glas oder Glaskeramik, das sich besonders leicht reinigen läßt. Die verschiebbare Anordnung der Schutzplatte in der Ofenmuffel erleichtert deren Handhabung erheblich und erfordert auch keinen zusätzlichen Montageaufwand. Weiterhin erfüllt die eingeschobene Schutzplatte einen zusätzlichen Schutz gegen ein zufälliges direktes Berühren des Strahlungsheizkörpers.

Ein Ausführungsbeispiel der Erfindung ist in der Zeichnung dargestellt und wird anhand dieser nachfolgend näher beschreiben.

Die mit 1 bezeichnet Ofenmuffel, die Teil eines nicht weiter gezeigten Elektro-Backofens ist, ist frontseitig offen ausgebildet und durch eine angelenkte Tür 2 verschließbar. In unmittelbar Nähe zur Muffeldecke 3 ist als Oberhitze ein mehrfach gebogener Mantelrohr-Strahlungsheizkörper 4 und in Nähe vom Muffelboden 13 ist als sogenannte Unterhitze ein ebenfalls mehrfach gebogener Mantelrohr-Strahlungsheizkörper 14 angeordnet. Im rückseitigen Bereich der Ofenmuffel 1 ist ein Heißluft-Umwälzgebläse 8 vorgesehen. Beide Strahlungsheizkörper 4, 14 sind gegenüber dem Muffel- bzw. Back- und Bratraum 5 zweckmäßig durch eine aus der Ofenmuffel herausnehmbare bzw. abnehmbare Schutzplatte 6 bzw. 16 abgedeckt. Beide Schutzplatten 6, 16 bestehen in vorteilhafter Weise aus Glas oder Glaskeramik. Zweckmäßig sind die Schutzplatte 6, 16 im Back- und Bratraum 5 verschiebbar gehaltert. Zu diesem Zweck ist die Seitenwand der Ofenmuffel 1 mit entsprechenden Schienen versehen, die an der Ofenmuffelwandung befestigt sind oder ausgeformter Bestandteil der Ofenmuffelwandung sein können.

## Patentansprüche

1. Ofenmuffel (1) für einen Back- und Bratofen mit einem in der Nähe bzw. unterhalb der Muffeldecke (3) im Backraum (5) angeordneten Strahlungsheizkörper (4), dadurch gekennzeichnet, daß der Strahlungsheizkörper (4) gegenüber dem Back- und Bratraum (5) durch eine herausnehmbare oder abnehmbare Schutzplatte (6) abgedeckt ist.

2. Ofenmuffel (1) für einen Back- und Bratofen mit einem unterhalb der Muffeldecke (3) und einem oberhalb des Muffelbodens im Back- und Bratraum (5) angeordnetem Strahlungsheizkörper (4 bzw. 14), dadurch gekennzeichnet, daß beide Strahlungsheizkörper (4, 14) gegenüber dem Back- und Bratraum (5) durch eine herausnehmbare oder abnehmbare Schutzplatte (6, 16) abgedeckt sind.

3. Ofenmuffel nach Anspruch 1 oder 2, dadurch gekennzeichnet, daß die Schutzplatte (6 bzw. 16) aus Glas, Glaskeramik oder dgl. besteht.

4. Ofenmuffel nach Anspruch 1 oder einem der folgenden, dadurch gekennzeichnet, daß die Schutzplatte (6 bzw. 16) verschiebbar im Muffel- bzw. Back- und Bratraum (5) angeordnet ist.

5. Ofenmuffel nach Anspruch 1 oder einem der folgenden, dadurch gekennzeichnet, daß die Schutzplatte (6 bzw. 16) auf in der Ofenmuffel (1) befestigte oder in dessen Seitenwandung ausgeformte Schienen führbar ist.
